# EUROPÄISCHE PATENTSCHRIFT

(11) **EP 0 176 761 B1**
(45) Veröffentlichungstag und Bekanntmachung des Hinweises auf die Patenterteilung: **19.08.1992**
(21) Anmeldenummer: 85110762.3
(22) Anmeldetag: 27.08.1985
(51) Int. Cl.: H01R 23/70, H01R 13/41

(54) **Elektrische Steckverbinderleiste**
Electrical connector block
Bloc de connexion électrique

(30) Priorität: 26.09.1984 DE 3435343
(43) Veröffentlichungstag der Anmeldung: 09.04.1986
(73) Patentinhaber: SIEMENS AKTIENGESELLSCHAFT, 80333 München (DE)
(72) Erfinder: Pelzl, Leo, Ing.grad., D-8150 Holzkirchen (DE); Seibold, Jürgen, Ing.grad., D-8021 Baierbrunn (DE); Zell, Karl, Ing.grad., D-8134 Niederpöcking (DE)

(56) Entgegenhaltungen:
- GB-A- 2 024 539
- US-A- 3 413 594

## Beschreibung

### Elektrische Steckverbinderleiste

Die Erfindung betrifft eine elektrische Steckverbinderleiste die mit mehreren Reihen von Kontaktelementen versehen ist, die mittels Anschlußelementen mit einer Leiterplatte einer elektrischen Baugruppe verbunden sind, wobei die aus Aufnahmekammern für die Kontaktelemente herausragenden Abschnitte der Anschlußelemente der von der Leiterplatte am weitesten entfernten Reihen schräg zur Leiterplatte hin abgebogen sind.

Bisher war es üblich, die Anschlußelemente der Steckverderleiste erst außerhalb der Aufnahmekammern für die Kontaktelemente senkrecht oder schräg zur Leiterplatte hin abzubiegen. Steckverbinderleisten mit außerhalb der Aufnahmekammern senkrecht abgebogenen Anschlußelementen sind z.B. aus der US-A-3 413 594 bzw. der GB-A-2 024 539 bekannt.

Der Erfindung liegt die Aufgabe zugrunde, die elektrischen Verhältnisse im Stecker Zu verbessern.

Diese Aufgabe wird durch die im Patentanspruch beschriebene Steckverbinderleiste gelöst. Durch die Abbiegung innerhalb der Kammer insbesondere bei den äußeren Anschlußelementen werden die Kriechstrecken und der Abstand des Anschlußelementes Zu benachbarten Baugruppen vergrößert. Damit verbessern sich die elektrischen Verhältnisse des Steckers. Außerdem verringert sich die Länge der Anschlußelemente was nicht nur eine Materialersparnis mit sich bringt, sondern ebenfalls die elektrischen Bedingungen verbessert. Die Festlegestelle ist durch die Verbreiterung des Anschlußelementes gegeben. Diese Verbreiterung bewirkt einen festen Halt in der Aufnahmekammer, so daß das Abbiegen der Anschlußelemente nach dem Einsetzen der Kontaktelemente in die Aufnahmekammern erfolgen kann. Es bedarf hierzu keiner querschnittsverringernden Sollbiegestelle. Durch die bereits im Spritzgußkörper vorgesehene Vertiefung können die Kontaktelemente besonders leicht in die Kammern eingeschoben werden.

Im folgenden wird die Erfindung anhand eines in der Zeichnung dargestellten Ausführungsbeispieles näher erläutert.
- Fig. 1: zeigt einen Querschnitt durch eine Steckverbinderleiste mit einer elektrischen Leiterplatte,
- Fig. 2: einen Teilschnitt durch die Steckverbinderleiste entlang der Linie II-II in Fig. 1.

Nach Fig. 1 besteht eine mehrreihige Steckverbinderleiste aus einem Gehäuse 1 mit Kammern 2, in die Kontaktelemente 3 eingesetzt sind. Die Kontaktelemente 3 sind einstückig aus Kontaktfedern 4 und Anschlußelementen 5 gebildet. Die Anschlußelemente 5 sind an ihren freien Enden in Bohrungen einer Leiterplatte 6 eingesetzt, die mit dem Gehäuse 1 fest verbunden ist. Die Leiterplatte erstreckt sich in der Steckrichtung der Steckverbinderleiste. Die freien Enden der Anschlußelemente 5 stehen demzufolge außerhalb des Gehäuses 1 senkrecht dazu. Die beiden von der Leiterplatte 6 am weitesten entfernten Anschlußelemente 5 sind schräg zur Leiterplatte 6 hin abgewinkelt. Die Abschrägung beginnt bereits innerhalb der Aufnahmekammern 2 für die Kontaktelemente 3. Die Anschlußelemente 5 weisen an der Biegestelle eine kragenartige Verbreiterung 7 auf, die in seitliche nutförmige Vertiefungen 8 in den Innenwänden der Aufnahmekammern 2 eingreifen.

Fig. 2 zeigt die Form der kragenförmigen Verbreiterung 7 der aus Flachmaterial bestehenden Anschlußelemente 5, sowie die Form der nutförmigen Vertiefungen 8. Die Biegekante liegt unmittelbar neben der kragenförmigen Verbreiterung 7. Diese liegt so tief innerhalb der Aufnahmekammer 2, daß das Anschlußelement 5 an der Austrittsöffnung bereits einen erheblichen seitlichen Abstand zur Seitenwand des Gehäuses 1 aufweist. Dadurch vergrößern sich die Kriechstrecken und die sonstigen elektrischen Verhältnisse der Steckverbinderleiste. Außerdem verringert sich die Länge des Anschlußelementes 5, was eine geringere Stanzstreifenbreite ermöglicht.

## Patentansprüche

1. Elektrische Steckverbinderleiste, die mit mehreren Reihen von Kontaktelementen versehen ist, die mittels Anschlußelementen mit einer Leiterplatte einer elektrischen Baugruppe verbunden sind, wobei die aus Aufnahmekammern für die Kontaktelemente herausragenden Abschnitte der Anschlußelemente der von der Leiterplatte am weitesten entfernten Reihen schräg zur Leiterplatte hin abgebogen sind,
- bei der die Anschlußelemente (5) mit Abstand von den Enden der Aufnahmekammern (2) in diesen festgelegt sind und die Biegestelle unmittelbar neben dieser Festlegestelle liegt, und
- bei der das Anschlußelement (5) aus Flachmaterial besteht und im Bereich der Festlegestelle eine kragenartige Verbreiterung (7) aufweist, die in entsprechende Vertiefungen (8) in der Innenwand der Aufnahmekammer (2) eingreift,
wobei die Vertiefungen (8) nutförmig sind, in die die Anschlußelemente (5) mit ihren Verbreiterungen (7) eingeschoben sind.

## Claims

1. Electrical connector block which is provided with a plurality of rows of contact elements which are connected by means of terminal elements to a printed-circuit board of an electrical assembly, the sections, projecting from retaining chambers for the contact elements, of the terminal elements of the rows which are furthest away from the printed-circuit board being bent obliquely towards the printed-circuit board,
- in which the terminal elements (5) are fixed in the retaining chambers (2), at a distance from the ends thereof, and the bending point is located immediately adjacent to said fixing point, and
- in which the terminal element (5) consists of flat material and, in the region of the fixing point, has a collar-like expansion (7) which engages in corresponding depressions (8) in the inner wall of the retaining chamber (2), the depressions (8) being in the form of slots into which the terminal elements (5) are pushed by means of their expansions (7).

## Revendications

1. Barrette électrique de connecteurs, qui comporte plusieurs rangées d'éléments de contacts, qui sont raccordés au moyen d'éléments de raccordement à une plaquette à circuits imprimés d'un module électrique, et dans laquelle les sections, qui dépassent des chambres de logement des éléments de contact, des éléments de raccordement de la rangée la plus éloignée de la plaquette à circuits imprimés sont repliées obliquement par rapport à cette dernière, et
- dans laquelle les éléments de raccordement (5) sont fixés à distance des extrémités des chambres de logement (2), dans ces chambres, et le point de pliage est situé directement à côté de ce point de fixation, et
- dans laquelle l'élément de raccordement (5) est formé par un matériau plat et possède, dans la zone du point de fixation, une partie élargie en forme de col (7), qui s'engage dans des renfoncements correspondants (8) ménagés dans la paroi intérieure de la chambre de logement (2),
les renfoncements (8) étant en forme de rainures, dans lesquelles les éléments de raccordement (5) sont insérés par leurs parties élargies (7).
